# EUROPÄISCHE PATENTANMELDUNG

(11) **EP 3 181 018 A1**
(43) Veröffentlichungstag der Anmeldung: **21.06.2017**
(21) Anmeldenummer: 16020446.7
(22) Anmeldetag: 13.11.2016
(51) Int. Cl.: A47G 23/02, B65D 71/50, B67B 7/16

(54) **VORRICHTUNG ZUR HALTERUNG UND/ODER ZUM ÖFFNEN VON FLASCHEN MIT KRONKORKEN**

(30) Priorität: 17.12.2015 DE 102015016641
(71) Anmelder: von der Haar, Jens, 22299 Hamburg (DE)
(72) Erfinder: von der Haar, Jens, 22299 Hamburg (DE)

(57) **Zusammenfassung**

1. Vorrichtung zur Halterung und/oder zum Öffnen von Flaschen mit Kronkorken
2.1 Bekannte Flaschenöffner für Getränkeflaschen mit Kronkorken dienen nur dem Öffnen, nicht aber der Halterung der Flaschen. Die neue Vorrichtung soll die Flaschen sowohl halten als auch öffnen können.
2.2 Eine fixierte Leiste (**1**) ist mit einem Körper (**2**) über eine Verbindung (**5**) starr verbunden und so angeordnet, dass die geschlossenen Flasche (**4**) mit dem Rand des Kronkorkens (**3**) auf Leiste (**1**) aufliegt und mit dem Druckkörper (**2**) an der Oberseite des Kronkorkens (**3**) so ausgerichtet wird, dass die Flasche in dieser Konstruktion am Kronkorken (**3**) hängt, aber sich nicht automatisch durch das Eigengewicht öffnet. Durch leichtes Drücken der Flasche (**4**), so dass der Druck auf Leiste (**1**) und den Kronkorken (**3**) erhöht wird, lässt sich die Flasche (**4**) öffnen.
2.3 Zum Servieren von mehreren Getränkeflaschen kann diese Vorrichtung dienen, indem sie durch einen Haltegriff (**8**) und einen Ständer transportabel gemacht wird und mit mehreren Halteeinrichtungen für Flaschen (**4**) versehen ist. Diese können dann nach dem Servieren aus der Halteeinrichtung (**1, 2**) heraus durch eine einfache Handbewegung geöffnet werden.

## Beschreibung

Die Erfindung betrifft einen Flaschenhalter mit integriertem Öffner für Getränkeflaschen mit Kronkorken, der z.B. zum Servieren von mehreren Flaschen oder als Flaschenständer dienen kann. Dabei hängen die Getränkeflaschen in greifbarer Höhe und können mit einer einfachen Handbewegung geöffnet werden, sodass aus der Flasche ohne weiteren Zwischenschritt getrunken werden kann.

Eine Vielzahl an unterschiedlichen Ausführungen von Flaschenöffnern für Kronkorken sind bekannt Nach dem Stand der Technik werden die bekannten Vorrichtungen zum Entfernen des Kronkorkens von der Flasche nur für den Zweck des Öffnens verwendet, nicht jedoch werden dieselben Einheiten zum Halten der Flasche eingesetzt.
Auch verfügen bekannte Flaschenhalter bzw. Flaschenständer über integrierte Flaschenöffner, aber diese bestehen aus einer separaten Einheit, die nur dem Zweck des Öffnens dient.

Der im Patentanspruch 1 angegebenen Erfindung liegt das Problem zugrunde, einen Flaschenöffner und eine Flaschenhalterung mit nur einer technischen Einheit abzubilden. Dieses Problem wird durch die in Patentanspruch 1 aufgeführten Merkmale gelöst.

Die mit der Erfindung erzielten Vorteile bestehen insbesondere darin, dass mit dieser Vorrichtung Getränkeflaschen am Kronkorken so eingehängt werden können, dass sie geöffnet werden können, ohne sie aus dieser Haltevorrichtung heraus zu nehmen. Es muss lediglich mit nur einer Handbewegung der Winkel der Flasche geändert werden, so dass sich der Druck auf den Rand des Kronkorkens erhöht, um sie zu öffnen.

Eine vorteilhafte Ausgestaltung der Erfindung ist im Patentanspruch 4 angegeben. Die Halteeinrichtungen für die Flaschen können in größerer Zahl miteinander verbunden und transportabel gemacht werden. Dies ermöglicht den Transport von mehreren eingehängten Flaschen mit Hilfe eines Griffs und das Abstellen der eingehängten Flaschen auf einem Ständer, der mit den Halteeinrichtungen verbunden ist.

Anhand der Figuren 1 - 5 wird ein Ausführungsbeispiel der Erfindung gemäß Anspruch 9 oder 10 näher erläutert.
Es zeigen
Fig.1 Eine perspektivische Ansicht eines Flaschenhalters gemäß der Erfindung als transportable Version mit sechs eingehängten Flaschen,
Fig. 2 Eine Seitenansicht des Detailbereichs einer Halteeinrichtung nach Fig.1 mit eingehängter Flasche und innerer und äußerer Haltering im Querschnitt,
Fig. 3 Eine Seitenansicht des Flaschenhalters nach Fig. 1
Fig. 4 Ansicht von oben auf den Flaschenhalter gemäß Fig. 1
Fig. 5 Perspektivische Darstellung des Flaschenhalters nach Fig. 1 ohne eingehängte Flaschen

Dieses Ausführungsbeispiel besteht aus einer runden Bodenplatte **(10)** mit einer Randbegrenzung **(9),** einer im Mittelpunkt der Bodenplatte **(10)** angebrachten Säule **(6),** und am oberen Ende der Säule Verzweigungen **(5),** an denen zwei Ringe **(1, 2)** mit unterschiedlich großen Radien, horizontaler Kreisbahn und zentriert zur Achse der Säule **(6)** angebracht sind. Am oberen Ende der Säule ist ein Haltegriff **(8)** befestigt. Zudem ist die Säule höhenverstellbar **(7).** Unter der Bodenplatte **(10)** sind Dämpfungselemente **(12)** angebracht.

Diese Ausführungsform der Erfindung ermöglicht es, bis zu sechs Flaschen **(4)** mit dem Kronkorken **(3)** zwischen die Ringe **(1, 2)** einzuhängen und mit dem Griff **(8)** zu transportieren. Dabei hängen die Flaschen **(4)** mit einem Winkel **(B)** von ca. 27° zur Lotrichtung. Nach dem Abstellen der Vorrichtung können die Flaschen **(4)** einzeln oder auch gleichzeitig durch einen leichten Druck auf die Flasche **(4)** zur Säule **(6)** hin geöffnet werden. Dabei fällt der Kronkorken **(3)** auf die Oberfläche **(11)** der Bodenplatte **(10)** und wird durch die Randbegrenzung **(9)** eingefangen. Aus den geöffneten Flaschen **(4)** kann dann noch ohne Unterbrechung des Bewegungsflusses der Handbewegung getrunken werden.

Damit der Schwerpunkt der eingehängten Flaschen **(4)** nicht außerhalb der Bodenplatte **(10)** liegt, muss der Radius groß genug gewählt werden. In diesem Beispiel beträgt der Radius der Bodenplatte **(10)** ca. 130 mm. Zudem verfügt die Platte über ein Gewicht von ca. 1,3 kg, so dass auch einseitig eingehängte Flaschen **(4)** nicht herausfallen, weil durch die Bodenplatte **(10)** ein Gegengewicht erzeugt wird.
Auf dem Mittelpunkt der Bodenplatte **(10)** ist ein ca. 150 mm hohes Rohr mit 34 mm Durchmesser als unterer Teil der Säule **(6)** angebracht. Am Ende des Rohres befindet sich in der Öffnung ein weiteres 170 mm langes Rohr mit 30 mm Durchmesser, so dass es verschiebbar als Verlängerung des unteren Rohres dienen kann. Durch ein Loch mit Schraubgewinde ca. 10 mm unterhalb der Oberkante des untereren Rohres wird mit Hilfe einer Schraube **(7)** die Höhe des obereren Rohres fixiert. Somit ist die Säule **(6)** höhenverstellbar. Am oberen Ende der Säule gehen sechs Äste, bestehend aus flachen Leisten **(5),** gleichmäßig verteilt auf gleicher Höhe um die Achse der Säule **(6)** und nach außen führend, so dass sie am Ende jeweils 112 mm Abstand zur Achse der Säule **(6)** haben. Dabei steigen die Äste **(5)** jeweils nach außen mit einem Winkel **(A)** von ca. 13° zur Horizontalen an. Sie weisen eine Dicke von 2 mm auf und sind ca. 6 mm breit.
Auf diesen Ästen **(5)** ist ein flacher, horizontaler Innenring **(2)** befestigt mit einer Breite von ca. 15 mm und einer Dicke von ca. 2 mm. Dabei liegt er flach auf den Ästen **(5)** auf, sodass er nach innen ebenfalls um 13° **(A)** geneigt ist. Außen ist ein weiterer horizontaler Ring **(1)** unterhalb der Äste **(5)** befestigt, ebenfalls mit 13° Neigung **(A)** und 15 mm Breite. Die Dicke beträgt 2 mm, wobei sie sich zur inneren Oberkante auf 1 mm verjüngt, damit diese Kante möglichst weit unter den Kronkorken **(3)** passt und dabei stabil bleibt. Der Abstand zwischen den Ringen **(1, 2)** beträgt horizontal ca. 15 mm, und die Mitte dieses Zwischenraums ist ca. 90 mm von der Achse der Säule **(6)** entfernt.
Der Haltegriff **(8)** ist ca. 130 mm breit und auf einer U-förmigen Halterung auf dem oberen Ende der Säule **(6)** befestigt mit einer starren Verbindung ohne Spielraum.
Am Fuß der Bodenplatte **(10)** befinden sich jeweils auf Höhe der Flaschenpositionen kreisrunde Stoßdämpfer **(12)** aus weichem Material, welches auch als Oberflächenschutz dienen kann. Mit diesem Ausführungsbeispiel lassen sich sowohl die handelsüblichen 0,33 l Flaschen **(4)** als auch die 0,5 l Getränkeflaschen transportieren und öffnen.

## Patentansprüche

1. Vorrichtung zur Halterung und/oder zum Öffnen von Flaschen mit Kronkorken **(3)** bzw. Kapselverschluss, **dadurch gekennzeichnet, dass** die mit einem Kronkorken verschlossene Flasche **(4)** derart eingehängt werden kann, dass der Kronkorken **(3)** mit dem Rand auf einer fixierten Leiste **(1)** aus hartem Material aufliegt und die Oberseite des Kronkorkens **(3)** von einem Körper **(2),** welcher mit der Leiste **(1)** starr verbunden ist, einen Gegendruck erfährt, so dass die Flasche **(4)** aufgrund dieser Fixierung am Kronkorken **(3)** in einem spitzen Winkel **(B)** derart zur Lotrichtung hängt, so dass ein automatisches Öffnen oder Herausfallen der Flasche **(4)** verhindert wird, und dass die Leiste **(1)** und der Druckkörper **(2),** die aus einem Teil bestehen können, so befestigt sind, dass die Flasche **(4)** genügend Abstand zur Befestigung hat und durch Verkleinern des Winkels **(B)** die Flasche **(4)** aufgrund der Hebelwirkung leicht geöffnet werden kann.

2. Vorrichtung nach Anspruch 1, **dadurch gekennzeichnet, dass** die Leiste **(1)** aus Metall besteht.

3. Vorrichtung nach Anspruch 1 oder 2, **dadurch gekennzeichnet, dass** mehrere Flaschen **(4)** eingehängt werden können, indem mehrere Halteeinrichtungen bestehend aus der Leiste **(1)** und dem Druckkörper **(2)** für jeweils eine oder mehrere Flaschen **(4)** über eine oder mehrere Verbindungen **(5)** an einer oder mehreren Stützen **(6)** befestigt sind, so dass alle Flaschen **(4)** ungehindert eingehängt und geöffnet werden können.

4. Vorrichtung nach Anspruch 3, **dadurch gekennzeichnet, dass** die Vorrichtung über einen oben angebrachten Haltegriff **(8)** und einen Ständer verfügt, der so ausgebildet ist, dass eine oder mehrere eingehängte Flaschen **(4)** transportiert werden können und die Vorrichtung mit den eingehängten Flaschen **(4)** abgestellt werden kann, und dass die Flaschen **(4)** ungehindert, wie in Anspruch 1 beschrieben, geöffnet werden können.

5. Vorrichtung nach Anspruch 4, **dadurch gekennzeichnet, dass** die Stütze aus einer Säule **(6)** besteht, an dessen oberen Ende die Halteeinrichtungen aus Leiste **(1)** und Druckkörper **(2)** für die Flaschen sternförmig ausgerichtet mit horizontalem Abstand angebracht sind.

6. Vorrichtung nach Anspruch 4 oder 5, **dadurch gekennzeichnet, dass** der Ständer aus einer Bodenplatte **(10)** besteht, an der unterhalb geeignete Elemente **(12)** zur Stoßdämpfung und/oder zum Oberflächenschutz und/oder für einen sicheren Stand angebracht sein können, und auf der eine oder mehrere Stützen befestigt sind, die wiederum die Halteeinrichtungen aus Leiste **(1)** und Druckkörper **(2)** für die Flaschen **(4)** am oberen Ende tragen.

7. Vorrichtung nach Anspruch 6, **dadurch gekennzeichnet, dass** diese über eine Auffangvorrichtung für Kronkorken **(3)** verfügt, bestehend aus einer seitlichen Begrenzung **(9)** am Außenrand der Bodenplatte **(10)** und einer Fläche **(11)** innerhalb dieser Begrenzung, in der die Kronkorken **(3)** nach dem Öffnen der Flaschen **(4)** aufgefangen werden.

8. Vorrichtung nach einem der Ansprüche 4 bis 7, **dadurch gekennzeichnet, dass** die Stütze **(6)** in der Höhe verstellbar ist und über ein entsprechendes Bedienelement **(7)** eingestellt werden kann.

9. Vorrichtung nach einem der Ansprüche 5 bis 8, **dadurch gekennzeichnet, dass** die Leiste **(1)** und der Druckkörper **(2)** jeweils aus einem durchgehenden, horizontal liegenden Ring bestehen, wobei die Innen- und Außenbahn des Ringes unterschiedliche Höhen aufweisen können und die beiden Ringe über eine oder mehrere Verbindungen **(5)** so angeordnet sind, dass die Flaschen **(4)** nebeneinander zwischen dem inneren und dem äußeren Ring eingehängt und geöffnet werden können.

10. Vorrichtung nach einem der Ansprüche 4 bis 9, **dadurch gekennzeichnet, dass** zusätzlich eine Abstell- oder Halteeinrichtung **(11)** für Trinkgläser vorhanden ist.
